# EUROPÄISCHE PATENTSCHRIFT

(11) **EP 1 214 163 B1**
(45) Veröffentlichungstag und Bekanntmachung des Hinweises auf die Patenterteilung: **21.07.2004**
(21) Anmeldenummer: 00962506.2
(22) Anmeldetag: 19.09.2000
(51) Int. Cl.: B22D 11/06

(54) **BANDGIESSMASCHINE ZUR ERZEUGUNG EINES METALLBANDES**
STRIP-CASTING MACHINE FOR PRODUCING A METAL BAND
MACHINE DE COULEE EN BANDE POUR PRODUIRE UNE BANDE DE METAL

(30) Priorität: 24.09.1999 CH 175199
(43) Veröffentlichungstag der Anmeldung: 19.06.2002
(73) Patentinhaber: SMS Demag AG, 40237 Düsseldorf (DE); Main Management Inspiration AG, 6052 Hergiswill/NW (CH)
(72) Erfinder: MARTI, Heinrich, A., CH-8127 Forch (CH); BARBE, Jacques, F-42100 Saint-Etienne (FR)
(74) Vertreter: Valentin, Ekkehard, Dipl.-Ing.
(86) Internationale Anmeldenummer: PCT/EP2000/009158
(87) Internationale Veröffentlichungsnummer: WO 2001/023120

(56) Entgegenhaltungen:
- EP-A- 0 714 716
- EP-A- 0 780 177
- EP-B- 0 409 645
- WO-A-94/02269
- WO-A-97/34718
- PATENT ABSTRACTS OF JAPAN vol. 011, no. 278 (M-623), 9. September 1987 (1987-09-09) & JP 62 077151 A (NIPPON STEEL CORP), 9. April 1987 (1987-04-09) in der Anmeldung erwähnt
- PATENT ABSTRACTS OF JAPAN vol. 016, no. 129 (M-1228), 2. April 1992 (1992-04-02) & JP 03 291135 A (NIPPON STEEL CORP), 20. Dezember 1991 (1991-12-20) in der Anmeldung erwähnt

## Beschreibung

Die Erfindung betrifft eine Bandgiessmaschine zur Erzeugung eines Metallbandes, mit zwei nebeneinander angeordneten, einen Giessspalt bildenden Giessrollen, welche stirnseitig mit Seitenabdichtungen versehen sind, auf einem Maschinenständer drehbar gelagert und von wenigstens einem Motor angetrieben sind, wobei sowohl die zwischen diesen Giessrollen und den Seitenabdichtungen durch wenigstens ein an einem Verteilergefäß angebrachtes Giessrohr einfüllbare Metallschmelze als auch das unten zwischen diesen Giessrollen durch den gebildeten Giessspalt austretende Metallband von einem Schutzgas abgedichtet ist.

Bei einer gattungsmässigen Bandgiessmaschine gemäß der Druckschrift WO-A-97/34718 sind die horizontal angeordneten Giessrollen in einem diese tragenden Maschinenrahmen gelagert, auf welchem ein Verteilergefäss steht. Für die Abdichtung der Metallbadoberfläche ist eine annähernd parallel über dem Bad befindliche Platte vorgesehen, die bei den Giessrollen abdichtet. Unterhalb der Giessrollen sind an den Maschinenrahmen anschliessende separate Wandteile und ein an diese angrenzender mehrteiliger Kasten angeordnet, aus dem das Band austritt. Nachteilig bei dieser Bandgiessmaschine ist die relativ aufwendige Konstruktion für die Abdichtung des Metallbades bzw. des erzeugten Metallbandes.

Bei einer weiteren bekannten Zweirollen-Bandgiessmaschine nach der Druckschrift EP-A-0 780 177 ist für die Abdichtung des unten zwischen den Giessrollen austretenden verfestigten Metallbandes ein kastenförmiger Behälter vorgesehen, der sich mit seiner Wandung bis an den unteren Aussenmantel der jeweiligen Giessrolle erstreckt, und durch ein Dichtelement eine Abdichtung erzeugt ist. Eine solche Abdichtung ist jedoch sowohl konstruktiv als auch in Bezug auf die Wartung relativ aufwendig und bedingt eine unerwünschte Berührung des Dichtelementes mit der sich drehenden Giessrolle. Bei entstehenden Undichtheiten besteht die Gefahr, dass bei dem Metallband eine dessen Qualität mindernde Zunderbildung entsteht.

In der japanischen Patentoffenlegungsschrift JP 62-77 151 A wird eine Zweirollen-Bandgiessmaschine beschrieben, bei der das Verteilergefäß (Tundish) mit Tauchrohr, die Gießrollen und die Kühleinrichtung für das gegossene Band von einem gemeinsamen Gehäuse umgeben sind. Um einer Oxidation der Metallschmelze und des Metallbandes vorzubeugen, wird das Gehäuse zunächst evakuiert und anschließend bspw. mit Argon inertisiert. Ein weiteres auf gleiche Weise inertisiertes Längsgehäuse ist unterhalb des gemeinsamen Gehäuses angeordnet. Wegen des außerordentlich großen Volumens des gemeinsamen Gehäuses ist dessen Evakuierung zeitlich zu aufwendig und die Befüllung mit einem Inertgas zu teuer. Beides lässt einen wirtschaftlichen Giessbetrieb und kurze Wartungszeiten zwischen den Giesssequenzen nicht zu.

Die japanische Patentoffenlegungsschrift JP 3-291135 zeigt ebenfalls ein gemeinsames voluminöses Gehäuse für die Gießrollen und das Verteilergefäß (Tundish) mit Tauchrohr. Die Problematik eines solchen großen Gehäuses bei Evakuierung und Inertisierung ist zuvor bei der Zweirollen-Bandgiessmaschine gemäß JP 62-77 151 A beschrieben worden. Zur Abdichtung des Gehäuses gegenüber einer unteren außen liegenden Kühleinrichtung für das gegossene Band ist eine Gasabdichtung gewählt worden bestehend aus im Bereich der unteren Gehäuseöffnung angeordneten Blas- und Saugdüsen. Die das Abdichtungsgas gegen das Metallband blasenden Düsen sind innerhalb des Gehäuses angeordnet, die das Abdichtungsgas absaugenden Düsen sind außerhalb des Gehäuses angeordnet. Maßnahmen zur wirtschaftlichen Evakuierung und schnellen Inertisierung des Giessrollengehäuses sind nicht erwähnt.

Das Dokument WO 94/02269 befasst sich mit der Abdichtung des mit schmelzflüssigem Metall befüllten Giessraumes zwischen zwei Giessrollen einer Bandgiessmaschine. Hierzu sind zwei Abdichtungskammem vorgesehen. Die eine mit Argon beaufschlagte Kammer umfasst den Giessraum, die andere mit Luft oder Inertgas beaufschlagte Kammer umgibt die innere Argon-Kammer und dichtet gegenüber der umgebenden Atmosphäre ab. Sowohl die Argon-Kammer als auch die Luft-Kammer haben Kammerwände mit Dichtleisten, die auf der Mantelfläche der Gießrollen aufliegen. Die Argon-Kammer weist einen Druck auf, der gleich oder geringfügig höher ist als der Druck in der Luft-Kammer, so dass die Inertgas-Atmosphäre in der Argon-Kammer auch bei möglichen Undichtigkeiten aufrecht erhalten bleibt. Der äußere Rahmen der Luft-Kammer weist weitere Dichtleisten auf, die unten an dem Boden des Verteilergefäßes anliegen. Hierdurch soll eine Inertisierung der fließenden Metallschmelze vom Tundish bis in den Gießraum der Gießrollen erzielt werden. Dieses Dichtungssystem ist wegen der auf die Mäntel der Gießrollen aufgesetzten Dichtleisten verschleissanfällig und birgt die Gefahr in sich, dass bspw. die Argon-Kammer hohe Leckagen zur umgebenden Luft-Kammer abgibt, die Inertisierung des Gießraumes gefährdet ist und die Qualität des gegossenen Bandes gemindert wird. Darüber hinaus ist der Leckage-Verlust des teuren Argons wirtschaftlich nicht hinzunehmen.

Der vorliegenden Erfindung wurde demgegenüber die Aufgabe zugrunde gelegt, eine Bandgiessmaschine nach der eingangs erwähnten Gattung zu schaffen, mit der eine einwandfreie Abdichtung gegenüber der Umgebungsluft sowohl des Metallbades bzw. des erzeugten Metallbandes als auch der Giessrollen und ferner eine vereinfachte Bedienung und Instandstellung der Maschine ermöglicht wird.

Die Aufgabe ist erfindungsgemäss dadurch gelöst, dass die Giessrollen mit dem Maschinenständer und den Seitenabdichtungen rundum von einem verschließbaren, gegebenenfalls mehrteiligen Gehäuse umgeben sind, welches unterhalb des Verteilergefäßes angeordnet ist und auf seiner Oberseite eine jeweilige Öffnung für das sich zwischen die Giessrollen erstreckende Giessrohr und auf der Unterseite eine Öffnung für das austretende Metallband aufweist, wobei diese Öffnungen mit Dichtungen abgedichtet sind und das Gehäuseinnere während des Giessens mit einem Schutzgas, vorzugsweise einem Inertgas gefüllt ist,
wobei eine über der Metallschmelze zum übrigen Gehäuseinnern getrennte Kammer gebildet ist, von welcher das in dieser Kammer eingefüllte Inertgas in das übrige Gehäuseinnere geleitet wird.

Mit dieser erfindungsgemässen Auslegung der Bandgiessmaschine lässt sich eine definierte Umgebung der Giessrollen, eine optimale Abdichtung sowohl des Metallbades als auch des unten aus den Giessrollen austretenden Metallbandes erzielen. Hierbei können die Giessrollen und die Seitenabdichtungen aber trotzdem für die Instandstellung und Wartung schnell und einfach zugänglich gemacht werden, wodurch die Betriebsleistung dieser Maschine gesteigert werden kann.

Bei einer sehr vorteilhaften Ausführung ist das verschliessbare Gehäuse auf der Oberseite mit wenigstens einer wegnehmbaren annähernd horizontal liegenden Tür versehen, welche im verschlossenen Zustand unmittelbar über den Giessrollen befindlich sind.

Ausführungsbeispiele der Erfindung sowie weitere Vorteile derselben sind nachfolgend anhand der Zeichnungen näher erläutert. Es zeigt:
- Fig.1: einen schematischen Längsschnitt durch eine erfindungsgemässe Bandgiessmaschine,
- Fig.2: eine schematische Draufsicht der Bandgiessmaschine nach Fig.1 mit im Schnitt dargestelltem Gehäuse,
- Fig.3: einen Teilschnitt des Gehäuses auf der Oberseite einer Giessrolle der Bandgiessmaschine nach Fig. 1,
- Fig.4: einen Teilschnitt einer Alternative des Gehäuses bei der Öffnung für das austretende Metallband,
- Fig.5: einen Teilschnitt einer weiteren Alternative des Gehäuses bei der Öffnung für das austretende Metallband, und
- Fig.6: einen Teilschnitt einer weiteren Variante des Gehäuses bei der Öffnung für das austretende Metallband.

Fig. 1 und Fig. 2 zeigen eine Bandgiessmaschine 20 eines in einem kontinuierlichen Giessverfahren erzeugbaren Metallbandes 15, insbesondere eines Stahlbandes. Diese Bandgiessmaschine 20 steht auf einer Bühne 12 und wird von einem über ihr stehenden Verteilergefäss 18 mit Metallschmelze 16 versorgt, wie dies bei an sich herkömmlichen Stranggiessanlagen bekannt ist. Zweckmässigerweise weist das Verteilergefäss 18 eine mit einem Stopfen 19 oder dergleichen verschliessbare Ausgussöffnung 17 mit einem zwischen die Giessrollen 22, 24 sich erstreckenden Giessrohr 13 auf, durch welches die Schmelze abfliessen kann.

Zur Hauptsache hat diese Bandgiessmaschine 20 zwei im wesentlichen parallel nebeneinander angeordnete Giessrollen 22, 24 mit annähernd horizontalem Drehachsenverlauf, die an beiden Stirnseiten mit je einer Seitenabdichtung 25 versehen sind, wodurch eine rundum geschlossene Öffnung 26 mit einem nach unten hin offenen Giessspalt 15' gebildet ist. Die Giessrollen 22, 24 sind beidseits auf je einem angedeuteten Maschinenständer 32 drehbar gelagert und von je einem darin integrierten Motor gesteuert angetrieben.

Erfindungsgemäss sind die Giessrollen 22, 24 mit dem Maschinenständer 32 und den Seitenabdichtungen 25 rundum von einem verschliessbaren Gehäuse 30 umgeben, welches auf seiner Oberseite eine Öffnung 30' für das sich zwischen die Giessrollen 22, 24 erstreckende Giessrohr 13 und auf der Unterseite eine Öffnung 30" für das austretende Metallband 15 aufweist, wobei diese Öffnungen 30', 30" abgedichtet sind und das Gehäuseinnere 33 während des Giessens mit einem Schutzgas, vorzugsweise einem Inertgas, gefüllt ist. Auf der Oberseite könnten bei Verwendung von zwei oder mehreren Giessrohren auch mehrere Öffnungen 30', die rund oder schlitzförmig ausgebildet sein können, mit oder ohne Giessrohr vorhanden sein.

Dieses kastenförmig ausgebildete Gehäuse 30 ist sehr vorteilhaft sowohl seitlich als auch oben beabstandet zu den Giessrollen 22, 24 bzw. zum Maschinenständer 32 angeordnet, so dass keine gegen aussen abschirmende Dichtelemente vorgesehen sein müssen, wie dies zum Beispiel bei der Giessmaschine nach eingangs erwähnten Druckschrift EP-A-0 780 177 erforderlich ist.

Auf der Oberseite ist dieses Gehäuse 30 mit zwei horizontal liegenden Türen 35 versehen, welche derart ausgestattet sind, dass sie von der in Fig. 1 gezeigten geschlossenen in eine horizontal weggeschobene Position verschiebbar sind. Zu diesem Zwecke sind sie seitlich in entsprechenden, nicht veranschaulichten Schienen geführt, wobei sie vorteilhaft in die gezeigte Schliessposition abgesenkt sind, um die bezweckte Dichtheit des Gehäuses 30 zu erreichen.

Es könnte aber auch nur eine Tür vorgesehen sein, um Dichtspalten einzusparen. Mit Vorteil würde diese eine Tür eine Grösse annähernd der beiden gezeigten Türen 35 aufweisen und demnach mit der Öffnung 30' für den Schmelzendurchlass versehen sein. Der Bereich über dem Badspiegel kann mit einer partiell schließbaren Öffnung versehen sein.

Des weiteren sind dem Gehäuse 30 seitlich ebenfalls mittels Türen 36 verschliessbare Öffnungen 39 zugeordnet, welche dazu dienen, dass die Seitenabdichtungen 25 der Giessrollen 22, 24 von jeweils einem ausserhalb des Gehäuses 30 verfahrbaren Manipulator 40 von der gezeigten Betriebsposition durch diese Öffnungen 39 aus dem bzw. in das Gehäuse 30 geführt werden können. Der jeweilige Manipulator 40 hat zu diesem Zwecke einen Haltearm 41 und einen diesen höhenverstellbaren Antrieb 42. Er kann von einer Betriebs- in eine zurückgezogene Wartungsposition und umgekehrt verfahren werden. In der Betriebsposition des Manipulators 40 kann mittels einer separaten Schutzhülle 38 eine Abdichtung der nicht geschlossenen Öffnung 39 herbeigeführt werden, wobei diese Schutzhülle 38 den Manipulator 40 umschliesst und demnach seitlich an das Gehäuse 30 dicht anschlägt. Ferner sind noch Kassetten 88 für das Heranführen und Wegnehmen von Seitenabdichtungen 25 angedeutet.

Gemäss Fig. 2 sind mit Vorteil beidseitig zum Gehäuse 30 je zwei solcher Manipulatoren 40 installiert, die wechselweise bei den Stirnseiten 22', 24' der Giessrollen 22, 24 die entsprechenden Seitenabdichtungen 25 heranführen und während des Giessens an die Giessrollen andrücken. Diesen Manipulatoren 40 ist jeweils eine Schutzhülle 38 zugeordnet, die ebenfalls gegen das Gehäuse 30 bzw. von diesem weggefahren werden kann.

Als weiterer Vorteil ist im Rahmen der Erfindung das gegossene Metallband 15 unterhalb des Gehäuses 30 in ein zusätzliches Längsgehäuse 44 geführt, das eine Kammer 45 bildet, in der ebenfalls ein Schutzgas enthalten ist, um das Metallband 15 vor einem Kontakt mit Sauerstoff und damit insbesondere vor einer Zunderbildung zu schützen. In dieser Kammer 44 sind mehrere Rollen 46 und Presswalzen 47 angeordnet, so dass das Metallband 15 durch dieses Längsgehäuse 44 und durch eine in ihm endseitige abgedichtete Öffnung 48 geführt wird. Nach dem Austritt aus diesem Gehäuse 44 kann dieses bis dahin abgekühlte Metallband beispielsweise aufgerollt oder anderweitig bearbeitet werden.

Ferner weist das Längsgehäuse 44 unterhalb der Öffnung 30" bzw. des Giessspaltes 15' eine Vertiefung 49 auf, bei der ein in einem Anlagenboden 51 hinein gestellter Auffangbehälter 52 vorhanden ist. Dieser Auffangbehälter 52 hat die Aufgabe, bei einer Leckage die unten aus den Giessrollen austretende flüssige Schmelze aufzufangen, ohne dass irgendwelcher Schaden entstehen würde. Oberhalb dieses Behälters 52 sind noch verschwenkbare Führungsklappen 54, 55 angeordnet, die in der dargestellten Position einen Durchlass bilden, indessen in der strichpunktierten Schwenkposition 54', 55' als Führungsbahn des Metallbandes 15 dienen.

Im dargestellten Giesszustand gemäss Fig.1 ist die obere Öffnung 30' im Gehäuse 30 von einem das Gefäss 18 bis zu ihr verbindenden Balg 11 oder dergleichen abgedichtet, wobei dieser hülsenförmige Balg 11 das Giessrohr 13 umschliesst. Das Giessrohr könnte auch weggelassen und ein Freilauf vorgesehen sein. Die untere Öffnung 30" des Gehäuses, bei der das Band 15 durchtritt, kann beispielsweise durch einen von Düsen 34 erzeugten Gasschirm abgedichtet sein.

Ferner weist das Gehäuse 30 eine nicht näher gezeigte Zuleitung für das Einblasen von Schutzgas ins Innere 33 auf. Schutzgas kann auch zusätzlich in das mit einem Deckel versehene Verteilergefäss 18 geleitet werden. Das in das Gehäuse 30 eingeführte Gas kann durch einen Gas-Kreislauf gekühlt und zurückgeführt werden. Nach Beendigung eines Giessvorganges und vor dem Öffnen des Gehäuses kann das Schutzgas in einen Speicher abgesogen und gegebenenfalls die Luft in diesem herausgefiltert werden.

Gemäss Fig.3 ist den ausschnittweise gezeigten Türen 35 auf ihrer Unterseite je ein mit jeweils einer Giessrolle 22, 24 zusammenwirkendes Dichtsystem 60 zugeordnet, mittels welchem über dem Metallbad eine zum übrigen Gehäuseinneren 33 getrennte Kammer 33' gebildet ist. In dieser Kammer 33' ist ein anderes Schutzgas, zum Beispiel Argon, als im übrigen Gehäuseinnem 33 z.B. Stickstoff N₂ enthalten. Dieses Dichtsystem 60 umfasst zwei entlang der Giessrolle 22, 24 berührungslos zu dieser sich erstreckende Dichtlippen 61, 62 an der Türe 35. In der dem Metallbad zugekehrten Dichtlippe 62 ist ausserdem eine Düsenreihe 65 vorhanden, aus der Schutzgas in Richtung des Pfeiles 65' zwischen der Rolle 22 und der äusseren Dichtlippe 61 nach aussen bläst. Die Blasrichtung erfolgt hierbei in einem Winkel a zur Horizontalen, der ca. 5 bis 20° betragen kann. Hieraus wird ein zusätzlicher Dichteffekt zwischen dieser Kammer 33' und dem übrigen Gehäuseinnem 33 herbeigeführt. Selbstverständlich ist zur Bildung der separaten Kammer 33' auch eine nicht näher gezeigte Abdichtung von den Türen zu den Seitenabdichtungen vorhanden.

Fig.4 zeigt eine alternative Abdichtung der unteren Öffnung 30" des Gehäuses 30, die in der Ausführung nach Fig.1 in einem erzeugten Gasschirm erfolgt. Beidseitig zu dem sich nach unten bewegenden Metallband 15 ist je ein biegbarer Dichtstreifen 66 vorgesehen, der innenseitig des Gehäuses 30 an einem Element 67 befestigt ist, durch die Öffnung 30" ragt und am unteren freien Ende von einer Hülse 69 und einem in dieser enthaltenen elastischem Element, beispielsweise eine Druckfeder 68, gegen das Metallband 15 angestellt ist. Diese Druckfeder 68 ist mit der Hülse 69 zusammen in einem Halteglied 70 verschiebbar gehalten. Wenn nun bei einem Durchbruch nicht das Band, sondern Schmelze zwischen diese Dichtstreifen 66 gelangt, können diese voneinander weggedrückt werden.

Fig.5 zeigt eine ähnliche Abdichtungsart bei der Öffnung 30" des Gehäuses 30 wie diejenige nach Fig.4. Anstelle der Dichtstreifen 66 sind nebst den Düsen 34 für den Gassschirm der Öffnung 30" Dichtrollen 76 vorgesehen, die von den Druckfedem 68 gegen das Metallband 15 angedrückt werden. Im Bedarfsfalle können diese Dichtrollen 76 voneinander weggedrückt werden. Ferner sind noch Abstreifer 78 und Bürsten 80 oder dergleichen angedeutet, die dafür sorgen, dass die Dichtrollen 76 am Aussenmantel stets sauber sind. Die Dichtrollen 76 könnten auch als Sekundärkokille dienen, welche bei einer Leckage bei den Giessrollen 22, 24 die Metallschmelze auffangen und in kristalliner Form an den Auffangbehälter 52 abgeben würde. Ausserdem könnten sie entstehende Giessbärte beim durchtretenden Giessband 15 flachdrücken, um so die nachfolgenden empfindlichen Walzrollen zu schützen.

Fig.6 veranschaulicht eine weitere Variante einer berührungslosen Dichtung bei der Öffnung 30" des Gehäuses 30. Hierbei wird im Gehäuseinnem durch je eine Düsenreihe 91, 92 beidseits zum Giessband 15 Schutzgas, z.B. Stickstoff, gegen das Band 15 geblasen, um die gewünschte Dichtung im Gehäuse zu gewährleisten. Ausserdem ist auf der Unterseite des Gehäuses 30 beidseitig zum Giessband 15 je eine sich entlang des Bandes erstreckende Abzugsöffnung 93, 94 vorgesehen, bei der durch die unterhalb des Gehäuses 30 angeordnete Wasserkühlung 99 anfallender Wasserdampf oder andere Schmutzpartikei abgesaugt und nicht durch die Öffnung 30" ins Innere des Gehäuses 30 gelangen.

Die Erfindung ist mit den oben erläuterten Ausführungsbeispielen ausreichend dargetan. Sie liesse sich jedoch noch in anderen Varianten darstellen. So könnten beispielsweise die Seitenabdichtungen auf einem Manipulator gehalten sein, der bis ins Innere des Gehäuses 30 gefahren werden könnte und dadurch die Türen 36 während des Giessens geschlossen sein würden und die zusätzlichen Schutzhüllen 38 nicht benötigt würden.

## Patentansprüche

1. Bandgießmaschine zur Erzeugung eines Metallbandes, mit zwei nebeneinander angeordneten, einen Gießspalt (15') bildenden Gießrollen (22, 24), an welchen stirnseitig Seitenabdichtungen (25) angeordnet sind, auf einem Maschinenständer (32) drehbar gelagert und von wenigstens einem Motor angetrieben sind, wobei sowohl die zwischen diesen Gießrollen (22, 24) und den Seitenabdichtungen (25) durch wenigstens ein an einem Verteilergefäß (18) angebrachtes Gießrohr (13) einfüllbare Metallschmelze als auch das unten zwischen diesen Gießrollen (22, 24) durch den gebildeten Gießspalt (15') austretende Metallband (15) von mindestens einem Schutzgas abgedichtet ist,
**dadurch gekennzeichnet,**
**dass** die Gießrollen (22, 24) mit dem Maschinenständer (32) und den Seitenabdichtungen (25) rundum von einem verschließbaren, gegebenenfalls mehrteiligen Gehäuse (30) umgeben sind, welches unterhalb des Verteilergefäßes (18) angeordnet ist und auf seiner Oberseite eine jeweilige Öffnung (30') für das sich zwischen die Gießrollen (22, 24) erstreckende Gießrohr (13) und auf der Unterseite eine Öffnung (30") für das austretende Metallband (15) aufweist, wobei diese Öffnungen (30', 30") mit Dichtungen abgedichtet sind und das Gehäuseinnere (33) während des Gießens mit einem Schutzgas, vorzugsweise einem Inertgas, gefüllt ist, wobei eine über der Metallschmelze zum übrigen Gehäuseinnern (33) getrennte Kammer (33') gebildet ist, von welcher das in dieser Kammer (33') eingefüllte Inertgas in das übrige Gehäuseinnere (33) geleitet wird.

2. Bandgiessmaschine nach Anspruch 1-,
**dadurch gekennzeichnet,**
**dass** das kastenförmig ausgebildete Gehäuse (30) sowohl seitlich als auch oben beabstandet zu den Giessrollen (22, 24) bzw. zum Maschinenständer (32) angeordnet ist.

3. Bandgiessmaschine nach Anspruch 1 oder 2,
**dadurch gekennzeichnet,**
**dass** das verschliessbare Gehäuse (30) auf der Oberseite mit wenigstens einer wegnehmbaren, annähernd horizontal liegenden Türe (35) versehen ist, welche im verschlossenen Zustand unmittelbar über den Giessrollen (22, 24) befindlich ist.

4. Bandgiessmaschine nach Anspruch 3,
**dadurch gekennzeichnet,**
**dass** die jeweilige, einen Deckel des Gehäuses (30) bildende Türe (35) horizontal verschiebbar angeordnet ist und unmittelbar vor ihrer Schliessposition nach unten in eine das Gehäuse (30) rundum abdichtende Stellung absenkbar ist.

5. Bandgiessmaschine nach Anspruch 3 oder 4,
**dadurch gekennzeichnet,**
**dass** den Türen (35) auf der Unterseite je ein mit jeweils einer Giessrolle (22, 24) und den Seitenabdichtungen (25) zusammenwirkendes Dichtsystem (60) zugeordnet ist, welches eine über der Metallschmelze zum übrigen Gehäuseinnem (33) getrennte Kammer (33') bildet, in welchem ein anderes Inertgas als im übrigen Gehäuseinnem (33) verwendbar ist.

6. Bandgiessmaschine nach Anspruch 5,
**dadurch gekennzeichnet,**
**dass** in der Kammer (33') ein höherer Inertgasdruck einstellbar ist als im übrigen Gehäuseinnem (33).

7. Bandgiessmaschine nach Anspruch 5 oder 6,
**dadurch gekennzeichnet,**
**dass** das Dichtsystem (60) wenigstens zwei entlang der Gießrolle (22, 24) sich erstreckende zu der Giessrolle berührungslose Dichtlippen (61, 62) aufweist.

8. Bandgiessmaschine nach Anspruch 7,
**dadurch gekennzeichnet,**
**dass** eine Spaltbreite von 0,1 mm bis 5 mm, vorzugsweise von 1 mm bis 2 mm zwischen einer Dichtlippe (61, 62) und der Ballenoberfläche einer Giessrolle (22, 24) einstellbar ist.

9. Bandgiessmaschine nach einem der Ansprüche 6 bis 8,
**dadurch gekennzeichnet,**
**dass** die Dichtlippen (61, 62) sowohl den Giessrollen (22, 24) als auch den Seitenabdichtungen (25) zwecks gasdichter Ausbildung der Kammer (33') zugeordnet sind.

10. Bandgießmaschine nach einem der Ansprüche 6 bis 9,
**dadurch gekennzeichnet,**
**dass** in der oder an der dem Metallband zugekehrten Dichtlippe (62) mindestens eine Düse, vorzugsweise eine Düsenreihe (65) angeordnet ist.

11. Bandgiessmaschine nach Anspruch 10,
**dadurch gekennzeichnet,**
**dass** die Düsenreihe (65) in einem Winkel (α) zur Horizontalen ausgerichtet ist, der etwa 5 bis 20 Winkelgrade beträgt.

12. Bandgiessmaschine nach einem der vorhergehenden Ansprüche,
**dadurch gekennzeichnet,**
**dass** dem Gehäuse (30) seitlich ebenfalls mittels Türen (36) verschliessbare Öffnungen (39) zugeordnet sind, welche dazu dienen, dass die Seitenabdichtungen (25) der Giessrollen (22, 24) jeweils von einem ausserhalb des Gehäuses (30) verfahrbaren Manipulator (40) durch diese Öffnungen (39) aus dem bzw. in das Gehäuse (30) geführt und darin in der Betriebsposition gehalten werden können, wobei der Manipulator (40) in dieser Betriebsposition von einer an das Gehäuse 30 dicht anschliessenden Schutzhülle (38) umhüllt ist.

13. Bandgiessmaschine nach einem der vorhergehenden Ansprüche,
**dadurch gekennzeichnet,**
**dass** unterhalb des Gehäuses (30) ein zusätzliches Längsgehäuse (44) angeordnet ist, das eine mit Schutzgas füllbare Kammer (45) bildet, durch die das Metallband (15) durchgeführt wird.

14. Bandgiessmaschine nach Anspruch 13,
**dadurch gekennzeichnet,**
**dass** das Längsgehäuse (44) unterhalb der Öffnung (30") bzw. des Giessspaltes (15') eine Vertiefung (49) aufweist, in der ein Auffangbehälter (52) hineingestellt ist, mittels dem bei einem Durchbruch die unten aus den Giessrollen austretende Metallschmelze aufgefangen werden kann.

15. Bandgiessmaschine nach Anspruch 13 oder 14,
**dadurch gekennzeichnet,**
**dass** in dem Längsgehäuse (44) Presswalzen (47) oder mindestens ein Walzgerüst angeordnet ist.

16. Bandgiessmaschine nach einem der vorhergehenden Ansprüche,
**dadurch gekennzeichnet,**
**dass** die untere schlitzförmige Öffnung (30") des Gehäuses (30) mit Dichtstreifen (66), Dichtrollen (76) oder dergleichen abgedichtet ist, welche beidseitig das durch diese Öffnung (30") austretende Metallband (15) führen.

17. Bandgiessmaschine nach einem der vorhergehenden Ansprüche,
**dadurch gekennzeichnet,**
**dass** bei der unteren schlitzförmigen Öffnung (30") des Gehäuses (30) eine zum Giessband berührungslose Dichtung vorgesehen ist, bei der durch je eine Düsenreihe (91, 92) beidseits zum Giessband (15) Schutzgas ins Gehäuseinnere gegen das Band geblasen und ausserdem auf der Unterseite des Gehäuses (30) beidseitig zum Giessband 15 je eine sich entlang des Bandes erstreckende Abzugsöffnung (93, 94) vorgesehen ist, bei der durch die unterhalb des Gehäuses 30 angeordnete Wasserkühlung anfallender Wasserdampf oder andere Schmutzpartikel abgesaugt werden,

18. Bandgiessmaschine nach einem der vorhergehenden Ansprüche,
**dadurch gekennzeichnet,**
**dass** oberhalb des Gehäuses (30) ein mit Metallschmelze gefülltes, inertisierbares Verteilergefäß (18) mit mindestens einem sich zwischen die Gießrollen (22, 24) erstreckenden Giessrohr angeordnet ist, wobei ein Verbindungselement (11) von Gehäuse (30) und Verteilergefäß (18) inertisierbar ist.

19. Bandgiessmaschine nach einem der vorhergehenden Ansprüche,
**dadurch gekennzeichnet,**
**dass** die Kammer (33') zwischen den Giessrollen (22, 24) über dem Badspiegel und das die Giessrollen (22, 24) umschliessende Gehäuse (30) mit unterschiedlichen Gasen wie Argon, Stickstoff oder einem Inertgasgemisch beaufschlagt werden, um damit die Wärmeabfuhr der Giessrollen (22, 24) beeinflussen zu können.

## Claims

1. A strip casting machine for producing a metal strip, with two adjacently arranged casting rollers (22, 24) that form a casting gap (15') and on the end faces of which lateral seals (25) are arranged, wherein the respective casting rollers are rotatably supported on a column (32) and driven by at least one motor, wherein the molten metal that can be filled between these casting rollers (22, 24) and the lateral seals (25) through at least one casting tube (13) arranged on a distribution vessel (18), as well as the metal strip (15) emerging from the bottom of the casting gap (15') formed by the casting rollers (22, 24), are shrouded by at least one protective gas,
**characterized in that**
the casting rollers (22, 24) with the columns (32) and the lateral seals (25) are surrounded by a sealable and, if applicable, multi-part housing (30) on all sides, wherein said housing is arranged underneath the distribution vessel (18) and contains one respective opening (30') for the casting tube (13) extending between the casting rollers (22, 24) on its upper side, as well as an opening (30") for the emerging metal strip (15) on its underside, wherein these openings (30', 30") are sealed with gaskets and the housing interior (33) is filled with a protective gas, preferably an inert gas, during the casting process, and wherein a chamber (33') that is separated from the remaining housing interior (33) and from which the inert gas introduced into this chamber (33') is conveyed into the remaining housing interior (33) is formed above the molten metal.

2. The strip casting machine according to Claim 1,
**characterized in that**
the box-shaped housing (30) is arranged such that it is spaced apart from the casting rollers (22, 24) and the column (32) laterally, as well as at the top.

3. The strip casting machine according to Claim 1 or 2,
**characterized in that**
the upper side of the sealable housing (30) is provided with at least one removable door (35) that lies about horizontally and is situated directly above the casting rollers (22, 24) in the closed state.

4. The strip casting machine according to Claim 3,
**characterized in that**
the respective door (35) that forms a cover of the housing (30) is arranged such that it can be horizontally displaced and lowered into a position, in which it seals the housing (30) on all sides, immediately before it reaches its closed position.

5. The strip casting machine according to Claim 3 or 4,
**characterized in that**
one respective sealing system (60) that respectively cooperates with one casting roller (22, 24) and the lateral seals (25) is assigned to the underside of the doors (35), wherein said sealing system forms a chamber (33') above the molten metal that is separated from the remaining housing interior (33) and in which a different inert gas can be used than in the remaining housing interior (33).

6. The strip casting machine according to Claim 5,
**characterized in that**
a higher inert gas pressure can be adjusted in the chamber (33') than in the remaining housing interior (33).

7. The strip casting machine according to Claim 5 or 6,
**characterized in that**
the sealing system (60) contains at least two sealing lips (61, 62) that extend along and do not contact the casting rollers (22, 24).

8. The strip casting machine according to Claim 7,
**characterized in that**
a gap width between 0.1 mm and 5 mm, preferably between 1 mm and 2 mm, can be adjusted between a sealing lip (61, 62) and the barrel surface of a casting roller (22, 24).

9. The strip casting machine according to one of Claims 6-8,
**characterized in that**
the sealing lips (61, 62) are assigned to the casting rollers (22, 24) as well as the lateral seals (25) in order to achieve a gas-tight design of the chamber (33').

10. The strip casting machine according to one of Claims 6-9,
**characterized in that**
at least one nozzle, preferably a row of nozzles (65), is arranged in or on the sealing lip (62) that faces the metal strip.

11. The strip casting machine according to Claim 10,
**characterized in that**
the row of nozzles (65) is aligned relative to the horizontal line at an angle ( ) that lies at approximately 5-20 angular degrees.

12. The strip casting machine according to one of the preceding claims,
**characterized in that**
lateral openings (39) that can be closed by means of doors (36) are also assigned to the housing (30), wherein these openings are used for respectively guiding the lateral seals (25) of the casting rollers (22, 24) out of and into the housing (30) through these openings (39), as well as for holding the lateral seals of the casting rollers in the operating position within the housing, by means of a manipulator (40) that can be displaced outside the housing (30), and wherein the manipulator (40) is covered with a protective cover (38) that can be tightly connected to the housing (30) in this operating position.

13. The strip casting machine according to one of the preceding claims,
**characterized in that**
an additional longitudinal housing (44) is arranged underneath the housing (30), wherein this longitudinal housing forms a chamber (45) that can be filled with a protective gas and through which the metal strip (15) is conveyed.

14. The strip casting machine according to Claim 13,
**characterized in that**
the longitudinal housing (44) contains a depression (49) underneath the opening (30") and the casting gap (15'), respectively, wherein a collection container (52) is placed into said depression in order to collect the molten metal emerging from the bottom of the casting rollers in case of a break-out.

15. The strip casting machine according to Claim 13 or 14,
**characterized in that**
press-rollers (47) or at least one roll stand are/is arranged in the longitudinal housing (44).

16. The strip casting machine according to one of the preceding claims,
**characterized in that**
the lower slot-shaped opening (30") of the housing (30) is sealed with sealing strips (66), sealing rolls (76) or the like that guide the metal strip (15) emerging through this opening (30") on both sides.

17. The strip casting machine according to one of the preceding claims,
**characterized in that**
the lower slot-shaped opening (30") of the housing (30) is provided with a seal that does not contact the strip being cast and at which one respective row of nozzles (91, 92) on each side of the strip (15) blasts protective gas against the strip into the housing interior, wherein one respective vent opening (93, 94) that extends along the strip is additional provided on the underside of the housing (30) on both sides of the strip (15) being cast, and wherein water vapor produced by the water cooling system arranged underneath the housing (30) or other dirt particles are removed by suction through these vent openings.

18. The strip casting machine according to one of the preceding claims,
**characterized in that**
a distribution vessel (18) that is filled with molten metal and can be inerted is arranged above the housing (30) together with at least one casting tube that extends between the casting rollers (22, 24), wherein a connecting element (11) of the housing (30) and the distribution vessel (18) can be inerted.

19. The strip casting machine according to one of the preceding claims,
**characterized in that**
the region of the chamber (33') between the casting rollers (22, 24) that is situated above the level of the molten metal and the housing (30) that encloses the casting rollers (22, 24) can be acted upon with different gases, e.g., argon, nitrogen or an inert gas mixture, in order to influence the thermal dissipation of the casting rollers (22, 24).

## Revendications

1. Machine de coulée en bande pour produire une bande de métal, comportant deux rouleaux de coulée (22, 24) disposés l'un près de l'autre et formant un intervalle de coulée (15') sur lesquels sont disposés, sur le côté frontal, des colmatages latéraux (25), lesquels rouleaux de coulée étant appuyés en rotation sur un montant de machine (32) et propulsés par au moins un moteur, aussi bien la coulée de métal pouvant être versée entre ces rouleaux de coulée (22, 24) et les colmatages latéraux (25) par le biais d'au moins un tuyau de coulée (13) installé sur une cuve distributrice (18) que la bande de métal (15) sortant en bas entre ces rouleaux de coulée (22, 24) à travers l'intervalle de coulée formé (15') étant isolée par au moins un gaz protecteur,
**caractérisée en ce que**
les rouleaux de coulée (22, 24) ainsi que le montant de machine (32) et les colmatages latéraux (25) sont entourés tout autour d'une enceinte (30) pouvant être fermée, éventuellement en plusieurs parties, qui est disposée en dessous de la cuve distributrice (18) et présente sur sa face supérieure une ouverture respective (30') pour le tuyau de coulée (13) s'étendant entre les rouleaux de coulée (22 , 24) et sur sa face inférieure une ouverture (30") pour la bande de métal sortante (15), ces ouvertures (30', 30") étant colmatées à l'aide de joints et l'intérieur de l'enceinte (33) étant rempli pendant la coulée d'un gaz protecteur, de préférence un gaz inerte, tandis qu'est constituée au dessus de la coulée de métal une chambre (33') séparée du reste de l'intérieur de l'enceinte (33) et à partir de laquelle le gaz inerte injecté dans cette chambre (33') est dirigé vers le reste de l'intérieur de l'enceinte (33).

2. Machine de coulée en bande selon la revendication 1,
**caractérisée en ce que**
l'enceinte (30) réalisée en forme de caisse est disposée écartée des rouleaux de coulée (22, 24) ou du montant de machine (32) aussi bien latéralement qu'en haut.

3. Machine de coulée en bande selon la revendication 1 ou 2,
**caractérisée en ce que**
l'enceinte pouvant être fermée (30) est pourvue sur sa face supérieure d'au moins une porte (35) amovible, approximativement horizontale, qui se trouve, à l'état fermé, directement au dessus des rouleaux de coulée (22, 24).

4. Machine de coulée en bande selon la revendication 3,
**caractérisée en ce que**
la porte (35) respective formant un couvercle de l'enceinte (30) est disposée de manière à être déplaçable horizontalement et peut être descendue vers le bas juste avant sa position de fermeture dans une position colmatant le tour de l'enceinte (30).

5. Machine de coulée en bande selon la revendication 3 ou 4,
**caractérisée en ce**
**qu'**est associé aux portes (35), sur la face inférieure, à chaque fois un système d'étanchéité (60) coopérant respectivement avec un rouleau de coulée (22, 24) et les colmatages latéraux (25), qui forme au dessus de la coulée de métal une chambre (33') séparée du reste de l'enceinte (33) et dans laquelle on peut utiliser un gaz inerte autre que celui utilisé dans le reste de l'intérieur de l'enceinte (33).

6. Machine de coulée en bande selon la revendication 5,
**caractérisée en ce**
**qu'**on peut établir dans la chambre (33') une pression de gaz inerte supérieure à celle établie dans le reste de l'intérieur de l'enceinte (33).

7. Machine de coulée en bande selon la revendication 5 ou 6,
**caractérisée en ce que**
le système d'étanchéité (60) présente au moins deux lèvres d'étanchéité (61, 62) sans contact avec le rouleau de coulée et s'étendant le long du rouleau de coulée (22, 24).

8. Machine de coulée en bande selon la revendication 7,
**caractérisée en ce**
**qu'**une largeur d'intervalle de 0,1 mm à 5 mm, de préférence de 1 mm à 2 mm, peut être définie entre une lèvre d'étanchéité (61, 62) et la surface circonférentielle d'un rouleau de coulée (22, 24).

9. Machine de coulée en bande selon l'une quelconque des revendications 6 à 8,
**caractérisée en ce que**
les lèvres d'étanchéité (61, 62) sont associées aussi bien aux rouleaux de coulée (22, 24) qu'aux colmatages latéraux (25) aux fins d'une conformation étanche au gaz de la chambre (33').

10. Machine de coulée en bande selon l'une quelconque des revendications 6à9,
**caractérisée en ce que**,
dans la lèvre d'étanchéité (62) orientée vers ou sur la bande métallique, est disposée au moins une buse, de préférence une rangée de buses (65).

11. Machine de coulée en bande selon la revendication 10,
**caractérisée en ce que**
la rangée de buses (65) est orientée par rapport à l'horizontale suivant un angle ( ) qui est d'environ 5 à 20 degrés.

12. Machine de coulée en bande selon l'une quelconque des revendications précédentes,
**caractérisée en ce**
**qu'**à l'enceinte (30) sont associées latéralement également des ouvertures (39) pouvant être fermées au moyen de portes (36) et dont la fonction est que les colmatages latéraux (25) des rouleaux de coulée (22, 24) puissent être guidés respectivement par un manipulateur (40) déplaçable à l'extérieur de l'enceinte (30) à travers ces ouvertures (39) hors de l'enceinte ou dedans et y être maintenus en position de fonctionnement, le manipulateur (40) étant, dans cette position de fonctionnement, enveloppé par une enveloppe protectrice (38) étroitement contiguë à l'enceinte (30).

13. Machine de coulée en bande selon l'une quelconque des revendications précédentes,
**caractérisée en ce**
**qu'**en dessous de l'enceinte (30) est disposée une enceinte longitudinale supplémentaire (44), qui constitue une chambre (45) pouvant être remplie de gaz protecteur, à travers laquelle on fait passer la bande de métal (15).

14. Machine de coulée en bande selon la revendication 13,
**caractérisée en ce que**
l'enceinte longitudinale (44) présente, en dessous de l'ouverture (30") ou de l'intervalle de coulée (15'), un renfoncement (49) dans lequel est posée une cuve réceptrice (52) qui permet de recueillir la coulée de métal sortant des rouleaux de coulée en bas par une percée.

15. Machine de coulée en bande selon la revendication 13 ou 14,
**caractérisée en ce que**
sont disposés, dans l'enceinte longitudinale (44), des cylindres de presse (47) ou au moins une cage de laminage.

16. Machine de coulée en bande selon l'une quelconque des revendications précédentes,
**caractérisée en ce que**
l'ouverture inférieure (30") en forme de fente de l'enceinte (30) est colmatée au moyen de rubans d'étanchéité (66), de rouleaux d'étanchéité (76) ou similaires qui guident des deux côtés la bande de métal (15) sortant par cette ouverture (30").

17. Machine de coulée en bande selon l'une quelconque des revendications précédentes,
**caractérisée en ce**
**qu'**il est prévu, sur l'ouverture inférieure (30") en forme de fente de l'enceinte (30), un joint sans contact avec la bande de coulée, où du gaz protecteur est soufflé, à chaque fois par une rangée de buses (91, 92), des deux côtés de la bande de coulée (15), dans l'intérieur de l'enceinte (30) contre la bande et qu'il est de plus prévu, sur la face inférieure de l'enceinte (30), des deux côtés de la bande de coulée (15) à chaque fois une ouverture d'extraction (93, 94) s'étendant le long de la bande et par laquelle sont aspirées la vapeur d'eau ou d'autres particules de salissures provenant du refroidissement à l'eau disposé en dessous de l'enceinte (30).

18. Machine de coulée en bande selon l'une quelconque des revendications précédentes,
**caractérisée en ce**
**qu'**au dessus de l'enceinte (30) est disposée une cuve distributrice (18) remplie de coulée de métal et pouvant être rendue inerte, avec au moins un tuyau de coulée s'étendant entre les rouleaux de coulée (22, 24), un élément de liaison (11) entre l'enceinte (30) et la cuve distributrice (18) pouvant être rendu inerte.

19. Machine de coulée en bande selon l'une quelconque des revendications précédentes,
**caractérisée en ce que**
la chambre (33') entre les rouleaux de coulée (22, 24) au dessus du niveau du bain et l'enceinte (30) entourant les rouleaux de coulée (22, 24) reçoivent différents gaz comme de l'argon, de l'azote ou un mélange de gaz inertes afin de pouvoir ainsi influer sur l'émission de chaleur des rouleaux de coulée (22, 24).
